# EUROPÄISCHE PATENTSCHRIFT

(11) **EP 0 087 389 B1**
(45) Veröffentlichungstag und Bekanntmachung des Hinweises auf die Patenterteilung: **07.08.1985**
(21) Anmeldenummer: 83810062.6
(22) Anmeldetag: 14.02.1983
(51) Int. Cl.: E05B 19/18

(54) **Mechanisches Schloss**
Mechanical lock
Serrure mécanique

(30) Priorität: 19.02.1982 CH 1048/82
(43) Veröffentlichungstag der Anmeldung: 31.08.1983
(73) Patentinhaber: GRETAG Aktiengesellschaft, CH-8105 Regensdorf (CH)
(72) Erfinder: Ehrat, Kurt, CH-8162 Steinmaur (CH)
(74) Vertreter: Pirner, Wilhelm

## Beschreibung

Die Erfindung betrifft ein mechanisches Schloss nach dem Oberbegriff von Patentanspruch 1.

In der US-A-4 030 325 ist ein sogenanntes Lernschloss beschrieben, welches durch bestimmte Manipulationen auf jeden beliebigen Schlüssel aus einer vorgegebenen Mannigfaltigkeit programmiert werden kann. Die Vorteile eines solchen Lernschlosses liegen auf der Hand und kommen noch verstärkt zum Tragen, wenn die zugehörigen Schlüssel selbst ebenfalls veränderbar bzw. verstellbar sind. In der genannten US-A-4 030 325 ist zwar ein solcher variabler Schlüssel beschrieben, jedoch ist dieser in konstruktiver Hinsicht kompliziert und aufwendig und ferner auch relativ umständlich zu verstellen. Ausserdem ist es bei diesem Schlüssel relativ schwierig, die eingestellte Schlüsselinformation oder Schlüsselkombination im Gedächnis zu behalten.

Durch die vorliegende Erfindung soll nun ein solches mechanisches Schloss dahingehend verbessert werden, dass sein variabler Schlüssel konstruktiv relativ einfach ist und sich leicht und einfach verstellen lässt und dass sich die eingestellten Schlüssel bzw. Schlosskombinationen leicht merken lassen.

Das erfindungsgemässe Schloss ist im Patentanspruch 1 beschrieben. Bevorzugte Ausführungsformen ergeben sich aus den abhängigen Ansprüchen.

Im folgenden wird die Erfindung anhand eines in der Zeichnung dargestellten Ausführungsbeispiels näher erläutert. Es zeigen :
Figur 1 einen teilweise abgebrochenen Schnitt durch das Schloss senkrecht zur Schlossachse,
Figur 2 einen Axialschnitt durch den Schlüssel,
Figur 3 eine Ansicht des Schlüssels in Richtung des Pfeils 111 in Fig. 2 und
Figur 4 eine Schnittansicht des Schlüssels nach der Linie IV-IV der Fig. 2.

Das dargestellte Schloss ist bis auf die noch zu erläuternden Unterschiede genau gleich aufgebaut wie das in der schon genannten US-A-4 030 325 beschriebene Schloss. Die Fig. 1 entspricht unmittelbar der Fig. 1 der US-A-4 030 325, so dass sich eine eingehendere Beschreibung und Darstellung des Schlosses erübrigen dürfte. Die Offenbarung der US-A-4 030 325 ist in diesem Sinne ausdrücklich als Bestandteil der vorliegenden Beschreibung zu verstehen.

Die wesentlichsten Teile des Schlosses sind ein Gehäuse oder Stator 1, ein Hauptrotor 2, ein Zusatzrotor 3, ein Verriegelungsorgan 4, eine Anzahl von z. B. zehn axial hintereinander angeordneten Schlüsselabtastelementen 5 und eine ebensogrosse Anzahl von mit diesen zusammenwirkenden Uebertragungsgliedern 6 sowie ein gesamthaft mit 7 bezeichneter Schlüssel, der im vorliegenden Fall fix im Schloss montiert und um die Schlossachse 0 drehbar gelagert ist.

Für das Verständnis der Erfindung ist lediglich vonnöten zu wissen, dass bei einer Drehbewegung des Schlüssels 7 während des Öffen- oder Schliessvorgangs die Abtastfinger 5a der Abtastelemente 5 in Anlage mit den Abtastflächen 6a der zugeordneten Uebertragungsglieder 6 kommen und damit via Uebertragungsglieder 6 die im Schlüssel 7 in mechanisch-räumlicher Form enthaltene Schlüsselinformation abtasten. Die Uebertragungsglieder 6 sind mittels eines Bolzens 6b im Hauptrotor 2 schwenkbar gelagert und mittels je einer Feder 6c gegen den Schlüssel 7 gedrückt. Ihre am Ende ausgebildeten Abtastnasen 6d tasten am Schlüssel 7 ausgebildete Kurvenscheiben 71a, 71 b ... 75a, 75b, welche die Schlüsselinformation beinhalten bzw. bilden, ab. Der Aufbau und das Zusammenwirken der übrigen Teile des Schlosses sowie die Funktion desselben sind in der US-A-4 030 325 ausführlich erläutert und sollen daher an dieser Stelle nicht wiederholt werden. Abgesehen von der Ausbildung des Schlüssels besteht der einzige Unterschied zur US-A-4 030 325 lediglich darin, dass dort der Schlüssel direkt durch die Abtastelemente 5 abgetastet wird, während dies im vorliegenden Falle indirekt unter Vermittlung der Uebertragungsglieder 6 erfolgt.

Wie aus Fig. 2 hervorgeht, ist der Schlüssel 7 in der Stirnwand 8 des Schlosses drehbar gelagert. Er umfasst als wesentlichste Bestandteile eine Anzahl von z. B. zehn axial hintereinander angeordneten Kurvenscheiben 71a, 71 b ... 75a, 75b, die jeweils paarweise untereinander drehfest verbunden oder einstückig sind. Die Kurvenscheibenpaare sitzen auf koaxialen Hohlwellen 81-85, die durch die Schlossstirnwand 8 hindurch geführt und ausserhalb des Schlosses mit Handrädern 91-95 versehen sind. Mittels dieser Handräder können die einzelnen Kurvenscheibenpaare beliebig gegeneinander verdreht werden.

Jede Kurvenscheibe bildet ein Schlüsselinformationselement und weist fünf verschiedene diskrete Radienniveaus (Fig. 4) auf, die von den in Fig. 2 nur andeutungsweise dargestellten Abtastnasen 6d der Uebertragungsglieder 6 abgetastet werden. Pro Kurvenpaar sind somit fünf mal fünf Radienkombinationen möglich. Entsprechend ist jedes Kurvenpaar in 25 diskrete Winkelstellungen gegenüber einer Bezugsebene, hier z. B. die Zeichenebene, verstellbar, wobei in jeder Winkelstellung eine andere Radienkombination bzw. Informationselementenkombination abgetastet wird. Mit den gezeigten fünf Kurvenpaaren beträgt die totale Variationsvielfalt der Gesamtschlüsselkombination 5¹°, was in der Praxis für die meisten Fälle ausreichend sein dürfte.

Die Anzahl von 5 Radienniveaus oder -abstufungen ist selbstverständlich nicht zwingend, genausowenig wie der Umstand, dass jeweils zwei Scheiben drehfest miteinander verbunden sind. Wesentlich ist lediglich, dass jede Scheibe oder Scheibenkombination (-paar) etwa soviele verschiedene Winkelstellungen mit unterschiedlichen Radien bzw. Radienkombinationen aufweist, wie etwa ein Alphabet Buchstaben hat. Dies erlaubt dann nämlich, die einzelnen Winkelstellungen durch die Buchstaben des Alphabets zu kennzeichnen und anderseits für die gesamte Schlüsselkombination mit relativ wenig Buchstaben (Stellen) auszukommen. Da für jede Winkelstellung praktisch das gesamte Alphabet zur Verfügung steht, kann die Schlüsselkombination sehr leicht so gewählt werden, dass sich sinnvolle Wörter ergeben, was die Merkbarkeit der Schlüsselkombination wesentlich erleichtert.

Aus Fig. 3 geht hervor, wie die einzelnen Winkelstellungen der Kurvenscheibenpaare 71a, 71 b ... 75a, 75b durch am Umfang der Stirnflächen der Handräder 91-95 angebrachte Buchstaben gekennzeichnet sind. Die jeweils. eingestellte Schlüsselkombination ist durch ein Anzeigefenster 100 sichtbar.

Im vorliegenden Fall ist der Schlüssel 7, wie schon erwähnt, fix im Schloss montiert, so dass das Schloss als sogenanntes Kombinationsschloss arbeitet. Selbstverständlich ist es ohne weiteres auch möglich, den Schlüssel 7 und das Schloss so auszubilden, dass der Schlüssel auch entfernbar bzw. einsteckbar ist, so dass das Schloss dann als gewöhnliches Schloss mit Steckschlüssel arbeitet. Unter « Schlüssel wird somit in der vorliegenden Beschreibung derjenige fest eingebaute oder steckbare Teil verstanden, welcher die (variable) Schlüsselinformation beinhaltet, die dann im eigentlichen Schloss abgetastet und mit der dort enthaltenen Schlüsselkombination verglichen wird.

Das hier nicht näher dargestellte und beschriebene Schloss ist mit Vorzug genau wie in der US-A-4 030 325 ein sogenanntes Lernschloss, dessen Schlosskombination durch eine einfache Manipulation mit dem Schlüssel auf jede beliebige Schlüsselinformation eingestellt werden kann. Die Funktions- und Betriebsweise eines solchen Lernschlosses ist in der US-A-4 030 325 genauestens beschrieben und im vorliegenden Falle genau gleich.

In dem in Fig. 2 gezeigten Beispiel ist jedes Kurvenscheibenpaar 71a, 71b ... 75a, 75b durch ein eigenes Handrad 91-95 angetrieben. Selbstverständlich liesse sich der Antrieb bzw. die Winkelverstellung der Kurvenscheibenpaare auch z. B. sequentiell mittels eines einzigen Handrads o. ä. verwirklichen.

Die wesentlichsten Vorteile des beschriebenen Schlosses bzw. dessen Schlüssels sind leichte Merkbarkeit der eingestellten Schlüssel- bzw. Schlosskombination, bequeme und gut überprüfbare Einstellung der Schlüsselinformation bzw. -kombination, äusserst einfache Umstellung der Schlosskombination im Falle des Lernschlosses und aufgrund der indirekten Abtastung praktisch keine Möglichkeit der akustischen Detektion der eingestellten Schlosskombination.

## Patentansprüche

1. Mechanisches Schloss mit einem mit verstellbaren Schlüsselinformationselementen versehenen Schlüssel (7), dessen Informationselemente während einer Drehung des Schlüssels um die Schlossachse abgetastet werden, dadurch gekennzeichnet, dass die Schlüsselinformationselemente je als eine zur Schlossachse (0) koaxiale und gegenüber einer Bezugsebene diskret winkelverstellbare Kurvenscheibe (71a ... 75b) ausgebildet sind, deren unterschiedliche Radien in den einzelnen Winkelstellungen die Variationsvielfalt der βchlüsselinformation pro Informationselement bestimmen.

2. Schloss nach Anspruch 1, dadurch gekennzeichnet, dass die Anzahl der diskreten Winkelstellungen der Kurvenscheiben (71a a ... 75b) ungefähr gleich gross ist wie die Anzahl der Buchstaben eines Alphabets.

3. Schloss nach Anspruch 1 oder 2, dadurch gekennzeichnet, dass jeweils zwei Kurvenscheiben (71a ... 75b) drehfest miteinander verbunden oder einstückig ausgebildet sind.

4. Schloss nach Anspruch 3, dadurch gekennzeichnet, dass die Kurvenscheiben (71a ... 75b) fünf verschiedene Radienabstufungen und fünfundzwanzig verschiedene Winkelstellungen aufweisen.

5. Schloss nach einem der vorangehenden Ansprüche, dadurch gekennzeichnet, dass die Kurvenscheiben (71a ... 75b) auf bzw. an koaxialen Hohlwellen (81-85) drehfest angeordnet und über diese z. B. mittels Handrädern (91-95) verstellbar sind.

6. Schloss nach einem der vorangehenden Ansprüche, dadurch gekennzeichnet, dass es Mittel (100) zur Anzeige der momentanen Winkelstellungen der Kurvenscheiben aufweist.

7. Schloss nach den Ansprüchen 3 bis 6, dadurch gekennzeichnet, dass jede Winkelstellung durch einen Buchstaben eines Alphabets markiert ist.

8. Schloss nach einem der vorangehenden Ansprüche, dadurch gekennzeichnet, dass der Schlüssel (7) fest eingebaut ist.

9. Schloss nach einem der vorangehenden Ansprüche, dadurch gekennzeichnet, dass es als Lernschloss mit via Schlüssel (7) veränderbarer Schlosskombination ausgebildet ist.

10. Schloss nach einem der vorangehenden Ansprüche, dadurch gekennzeichnet, dass die Abtastung der Kurvenscheiben über ein Uebertragungsglied (6) erfolgt, welches erst bei Drehung des Schlüssels in Wirkverbindung mit einem Abtastelement (5) kommt.

## Claims

1. Mechanical lock with a key (7) equipped with variable key information elements which are scanned during a rotation of the key around the axis of the lock, characterized in that each of the key information elements is in the form of cam plates (71a ... 75b) coaxial with the axis (0) of the lock and discretely, angularly adjustable with respect to a reference plane, with the different radii of said cam plates in the individual angular positions determining the multiple variations of key information per information element.

2. Lock according to Claim 1, characterized in that the number of the discrete angular positions of the cam plates (71a ... 75b) is approximately equal to the number of letters in an alphabet.

3. Lock according to Claim 1 or 2, characterized in that two cam plates (71a ... 75b) are fixedly joined together in rotation or consist of a single piece.

4. Lock according to Claim 3, characterized in that the cam plates (71 a ... 75b) comprise five different radial steps and twenty-five different angular positions.

5. Lock according to one of the preceding claims, characterized in that the cam plates (71a ... 75b) are arranged fixedly in rotation on or at coaxial hollow shafts (81-85) and may be adjusted on said hollow shafts for example by means of handwheels (91-95).

6. Lock according to one of the preceding claims, characterized in that it comprises means (100) to indicate the instantaneous angular positions of the cam plates.

7. Lock according to Claims 3 to 6, characterized in that each angular position is marked by a letter of the alphabet.

8. Lock according to one of the preceding claims, characterized in that the key (7) is permanently installed.

9. Lock according to one of the preceding claims, characterized in that it is in the form of an adaptive lock with a lock combination variable by means of the key (7).

10. Lock according to one of the preceding claims, characterized in that the scanning of the cam plates is effected through a transmission element (6), which is brought into effective connection with a scanning element only upon the rotation of the key.

## Revendications

1. Serrure mécanique, à clé (7) comportant des éléments d'information modifiables qui sont explorés (palpés) pendant que cette clé tourne sur l'axe de la serrure, caractérisée en ce que les éléments portant les informations de la clé sont constitués chacun par une came (71 a ... 75b) qui est coaxiale à l'axe (0) de la serrure, dont la position angulaire par rapport à un plan de référence peut être modifiée de manière distincte et dont les rayons, différents dans ces diverses positions angulaires, déterminent la multiplicité de variation des informations par élément porte- information.

2. Serrure selon la revendication 1, caractérisée en ce que le nombre des positions angulaires différentes des cames (71a ... 75b) est à peu près aussi grand que le nombre des lettres d'un alphabet.

3. Serrure selon la revendication 1 ou 2, caractérisée en ce que les cames (71 a ... 75b) sont deux par deux solidaires en rotation ou forment un ensemble monobloc.

4. Serrure selon la revendication 3, caractérisée en ce que les cames (71a ... 75b) présentent cinq rayons différents étagés et vingt-cinq positions angulaires différentes.

5. Serrure selon l'une des revendications précédentes, caractérisée en ce que les cames (71a ... 75b) sont montées sur des arbres creux (81-85) coaxiaux, dont elles sont solidaires en rotation et peuvent être déplacées par leur intermédiaire, au moyen de boutons (91-95) par exemple.

6. Serrure selon l'une des revendications précédentes, caractérisée en ce qu'elle comporte un élément (100) destiné à afficher les positions angulaires instantanées des cames.

7. Serrure selon l'une des revendications 3 à 6, caractérisée en ce que chaque position angulaire est repérée par une lettre d'un alphabet.

8. Serrure selon l'une des revendications précédentes, caractérisée en ce que la clé (7) est montée à demeure dans cette serrure.

9. Serrure selon l'une des revendications précédentes, caractérisée en ce qu'elle a la conformation d'une serrure d'apprentissage à combinaisons modifiables par l'intermédiaire de la clé (7).

10. Serrure selon l'une des revendications précédentes, caractérisée en ce que l'exploration des cames a lieu par l'intermédiaire d'un organe de transmission (6) qui ne vient en prise effective avec un élément palpeur (5) que lorsque la clé tourne.
